# EUROPÄISCHE PATENTSCHRIFT

(11) **EP 1 623 945 B1**
(45) Veröffentlichungstag und Bekanntmachung des Hinweises auf die Patenterteilung: **29.08.2007**
(21) Anmeldenummer: 05106916.9
(22) Anmeldetag: 27.07.2005
(51) Int. Cl.: B65H 39/043

(54) **Vorrichtung zum Zusammentragen flächiger Werkstücke**
Device for collating flat workpieces
Dispositif pour assembler des pièces plates

(30) Priorität: 05.08.2004 DE 102004037896
(43) Veröffentlichungstag der Anmeldung: 08.02.2006
(73) Patentinhaber: Heidelberger Druckmaschinen Aktiengesellschaft, 69115 Heidelberg (DE)
(72) Erfinder: Richter, Lutz, 04435 Schkeuditz (DE); Steinert, Andreas, 04824 Beucha (DE)

(56) Entgegenhaltungen:
- EP-A- 0 727 379
- DE-A1- 19 752 015
- DE-A1- 19 931 748
- DE-C1- 19 756 539

## Beschreibung

Die Erfindung betrifft eine Vorrichtung zum Zusammentragen flächiger Werkstücke mit einem eine Transportrichtung definierenden Stetigförderer, Anlegern, welche die Werkstücke zur Bildung von Broschuren an den Stetigförderer übergeben und mit einer Steuerung für den Betrieb der Anleger und des Stetigförderers.

Eine Vorrichtung dieser Art bildet bevorzugt einen Bestandteil eines Sammelhefters, wie er beispielsweise aus DE 197 52 015 A1 bekannt ist. Der hiermit offenbarte Sammelhefter zur Bildung gehefteter Broschuren aus Signaturen weist Einzelantriebseinheiten auf, von denen jeweils eine einer Heftstation, jedem Anleger und einem Stetigförderer in Form einer Sammelkette zugeordnet ist. Dies ermöglicht einen äußerst flexiblen Betrieb des Sammelhefters, wobei die dazu eingesetzte Steuerung bei einem mit einem Wechsel der Rückenlänge der Signaturen verbundenen Auftragwechsel insbesondere die Phasenlage der Anleger bezüglich der Sammelkette auf die jeweils neue Rückenlänge einstellt.

Während ein derartig ausgebildeter Sammelhefter hochformatige Signaturen problemlos und mit einer ansehnlichen Produktivitätsrate verarbeiten kann, können insbesondere bei querformatigen Signaturen ohne weitere Maßnahmen insofern Probleme auftreten als aufeinander folgende Signaturen einer jeweiligen Broschur sich nicht unter vorausgehender Schuppenbildung aneinanderlegen, sondern einerseits kopfseitig und andererseits fußseitig aneinander stoßen, was sodann zu fehlerhaften Produkten und gegebenenfalls zu Funktionsstörungen führt.

Der Erfindung liegt die Aufgabe zugrunde, die eingangs genannte Vorrichtung derart weiterzubilden, dass damit auch die Bildung querformatiger Broschuren ohne Ausschuss und ohne Betriebsstörung abläuft.

Zur Lösung dieser Aufgabe ist vorgesehen, dass die Steuerung einem jeweiligen der Anleger ein vom Format der Werkstücke abhängiges Bewegungsgesetz aufzwingt.

Für den beispielsweise angenommenen Fall eines Stetigförderers, der einen Signaturen rittlings tragenden First und von diesem aus nach Art eines Giebeldaches abfallende Transportflächen aufweist, sind die Bewegungsgesetze derart ausgelegt, dass die Kanten der offenen Enden der Signaturen das Niveau des Firstes erst erreichen, wenn die vorauseilende Kante der bereits abgelegten Signatur die nachlaufende Kante der nachlaufenden Signatur der jeweiligen Broschur bereits passiert hat, so dass bis zum Erreichen dieses Zustandes aufeinander folgende Signaturen einer jeweiligen Broschur voneinander beabstandet sind.

Die Merkmale der Erfindung sind nachfolgend am Beispiel eines Signaturen verarbeitenden Sammelhefters unter Bezugnahme auf die beigefügten Zeichnungen erläutert.

In den Zeichnungen zeigt:
- Fig. 1: einen Sammelhefter mit einer Steuerung, einem Stetigförderer mit einem diesem zugeordneten Antrieb und Anlegern in vereinfachter Darstellung,
- Fig. 2: einen Anleger des Sammelhefters mit vereinfachter Darstellung von insbesondere einer Vereinzelungstrommel und Öffnertrommeln,
- Fig. 3: nach bestimmten Bewegungsgesetzen aufeinanderfolgende Signaturen unterschiedlicher Formate als Momentanbilder bei unterschiedlichen Drehwinkeln des dem Stetigförderer zugeordneten Antriebes,
- Fig. 4: ein Diagramm unterschiedlicher Bewegungsgesetze, welches den jeweiligen innerhalb eines Zykluses eines Anlegers zurückgelegten Weg einer Signatur in Abhängigkeit vom Drehwinkel des Abtriebs des Stetigförderers wiedergibt,
- Fig. 5: ein Diagramm unterschiedlicher Bewegungsgesetze, welches die jeweilige Geschwindigkeit einer Signatur innerhalb eines Zykluses eines Anlegers in Abhängigkeit vom Drehwinkel des Abtriebs des Stetigförderers wiedergibt.

Der in Fig. 1 wiedergegebene Sammelhefter umfasst beispielhaft vier Anleger 12, 14, 16 und 18 und einen nicht im Detail dargestellten Stetigförderer 20-beispielsweise mittels einer endlosen umlaufenden Sammelkette gebildet - mit einer dem Pfeil 21 in Fig. 1 entsprechenden Transportrichtung.

Ein erster der Anleger 12, 14, 16 und 18 - hier der Anleger 12 - übergibt an aufeinander folgende Orte auf dem Stetigförderer 20 jeweils eine von einem Stapel vereinzelte Signatur 2. Ein bezüglich der Transportrichtung stromabwärts von dem Anleger 12 positionierter weiterer Anleger 14 legt auf der jeweiligen seitens des Stetigförderers 20 in der Transportrichtung beförderten Signatur 2 eine Signatur 4 ab. In entsprechenden Vorgängen legt der Anleger 16 eine jeweilige Signatur 6 auf der jeweils abgelegten Signatur 4 und der Anleger 18 eine jeweilige Signatur 8 auf der jeweils abgelegten Signatur 6 ab, so dass insgesamt eine Broschur 10 gebildet ist, deren Seitenzahl sich aus der Anzahl der Falzbrüche der Signaturen 2, 4, 6 und 8 ergibt. Diese Broschur 10 wird seitens des Stetigförderers 20 einer Heftvorrichtung 22 und anschließend einer Ausgabestation 23 zugeführt.

An die Ausgabestation 23 schließt sich eine Trimmerzuführung 24 an, welche die Broschuren 10 üblicherweise mittels eines Transportbandsystems einem Trimmer 25 zuführt, welcher die Broschuren 10 üblicherweise an deren dem gehefteten Rücken gegenüberliegenden Front sowie am Kopf und am Fuß der Broschur 10 beschneidet und sodann einer Auslage 26 zuführt.

Von den insoweit dargelegten Maschinenkomponenten bilden die Anleger 12, 14, 16 und 18 und der Stetigförderer 20 den mechanischen Teil der Vorrichtung zum Zusammentragen flächiger Werkstücke - hier in Form der zu einem jeweiligen Stapel im jeweiligen Anleger 12, 14, 16 und 18 aufgeschichteten Signaturen 2, 4, 6 und 8.

Alternativ zu dem bis in die Ausgabestation reichenden Stetigförderer 20 kann auch ein Stetigförderer vorgesehen sein, der vor der Heftvorrichtung 22 endet und die Broschuren 10 an ein oszillierendes Fingerleistensystem übergibt, wie z. B. aus der DE 41 38 034 C2 bekannt, welches die Broschuren 10 schrittweise weitertransportiert, und zwar zunächst in eine Heftstation, in welcher die Broschuren im Stillstand geheftet werden, und sodann in eine Ausgabestation, von wo aus sie wiederum beispielsweise dem Trimmer 25 zugeführt werden. Den unterschiedlichen Stetigförderern ist jedoch gemeinsam, dass sie in regelmäßigen Abständen angeordnete Mitnehmer 20' aufweisen, welche die Signaturen bzw. Broschuren vor sich her schieben.

Unabhängig davon, welche Transport- und Heftsysteme verwendet werden, sind bei einem mit einem Wechsel des Formates der Broschuren 10 verbundenen Auftragwechsel einzelne Maschinenkomponenten jedenfalls in ihren gegenseitigen Phasenlagen aufeinander einzustellen. Für den Fall, dass der gegenseitige Abstand der Anleger 12, 14, 16 und 18 mit dem gegenseitigen Abstand der genannten Mitnehmer 20' oder einem ganzzahligen Vielfachen dessen übereinstimmt, können die Anleger 12, 14, 16 und 18 mittels eines gemeinsamen Antriebs betrieben werden. Andernfalls ist - wie im dargestellten Fall gemäß Fig. 1 - jedem der Anleger 12, 14, 16 und 18 ein eigener Antrieb 27 zuzuordnen und dessen jeweilige Phasenlage in Abhängigkeit von der Länge des Rückens der Broschuren 10 individuell auf den Stetigförderer 20 abzustimmen. Hierzu kann auf die Lehren der EP-A-1598210 zurückgegriffen werden. Die Antriebe 27 der Anleger 12, 14, 16 und 18 sind bevorzugt als Servoantriebe ausgebildet.

Der Stetigförderer 20 wird mit wenigstens einem weiteren Antrieb 28 betrieben, der beispielsweise auch die Heftvorrichtung 22, die Trimmerzuführung 24 und den Trimmer 25 antreibt oder aber ausschließlich zum Betreiben des Stetigförderers 20 bestimmt ist und bevorzugt als positionsgesteuerter Antrieb, d. h. als Servoantrieb ausgebildet ist.

Die Fig. 2 zeigt in vereinfachter Form einige Details eines der Anleger 12, 14, 16 und 18 und dessen Zuordnung zu dem hier nur symbolhaft dargestellten Stetigförderer 20 mit daran angeordneten Mitnehmern 20'. Beispielhaft ist der mit einem Vorrat an gestapelten Signaturen 4 befüllte Anleger 14 dargestellt, der diese jedenfalls in Abhängigkeit vom Format der Signaturen nach unterschiedlichen Bewegungsgesetzten in Richtung auf den Stetigförderer 20 transportiert. An Details sind unter anderem der Antrieb 27, eine Vereinzelungstrommel 14.1 und Öffnertrommeln 14.2 und 14.3 erkennbar. Der Betrieb der Vereinzelungstrommel 14. 1 und der Öffnertrommeln 14.2 und 14.3 mittels eines der bereits erwähnten, als Servoantriebe ausgebildeten Antriebe 27 erfolgt beispielsweise über einen gemeinsamen Ketten- oder Riementrieb.

Dem im vorliegenden Beispiel zum Betrieb des Stetigförderers 20, der Heftvorrichtung 22, der Trimmerzuführung 24 und des Trimmers 25 vorgesehenen Antrieb 28 ist eine Antriebssteuerung 30.1 zugeordnet, Diese bildet zusammen mit den jeweiligen Antrieben 27 der Anleger 12, 14, 16 und 18 zugeordneten Anlegersteuerungen 30.2 bis 30.5 eine Steuerung 30 für den Betrieb des Sammelhefters insgesamt.

Neben der Option einer zentralen Steuerung sind also im vorliegenden Falle dezentrale Steuerungseinheiten vorgesehen, die über einen Bus miteinander und mit einer zentralen Bedienstelle 30.6 in Verbindung stehen und in der Lage sind, Informationen über jeweilige Phasenlagen der Antriebe 27 und 28 auszutauschen und über eine dementsprechende Steuerlogik mit elektronisch hinterlegten oder hinterlegbaren Informationen über die Formate der zu erstellenden Broschuren so zu verknüpfen, dass die Anleger 12, 14, 16 und 18 unter Ansteuerung von deren Antrieben 27 seitens der Anlegersteuerungen 30.2 bis 30.5 bei Verarbeitung von Signaturen eines bestimmten Formates diese mit einem dem jeweiligen Format zugeordneten Bewegungsgesetz an den Stetigförderer 20 übergeben. In der Steuerung 30 elektronisch hinterlegte Informationen umfassen insbesondere auch die formatabhängigen Bewegungsgesetze.

In Fig. 3 sind Momentanbilder der Übergabe aufeinander folgender Signaturen unterschiedlicher Formate vom Anleger 14 an den hier lediglich durch eine in den Falzbruch der Signaturen 2, 4, 6 , 8 eingreifenden Sammellinie SL repräsentierten Stetigförderer 20 wiedergegeben. Im Falle der Spalte a in Fig. 3 liegen Signaturen im Hochformat vor; es handelt sich dabei um die bereits auf der Sammellinie SL abgelegte Signatur 2 (siehe Fig. 1) und die darauf folgende Signatur 4 (siehe Fig. 1). Die Momentanbilder der Spalte a in Fig. 3 - wie auch die der Spalten b und c - geben Zustände bei einem ersten Drehwinkel ϕA des jedenfalls zum Betrieb des Stetigförderers 20 vorgesehenen Antriebs 28 und bei sodann zunehmend größeren Drehwinkeln ϕB, ϕC, ϕD wieder.

Gemäß dem in Spalte a der Fig. 3 vorgesehenen Bewegungsgesetz nähert sich die Signatur 4 der bereits abgelegten Signatur 2 mit konstanter Geschwindigkeit und erreicht diese spätestens in einem Zeitpunkt, in dem der an der Kopfseite K2 der Signatur 2 wirksame Mitnehmer 20' auf die Kopfseite K4 der Signatur 4 auftrifft. Dies gelingt durch eine entsprechende Einstellung der gegenseitigen Phasenlage von einerseits dem Antrieb 27 des Anlegers 14 und andererseits dem unter anderem den Stetigförderer 20 antreibenden Antrieb 28 und bei gleichförmiger Drehung von Vereinzelungs- und Öffnertrommeln 14.1, 14.2 und 14.3 des Anlegers 14.

Im Falle der Spalte b in Fig. 3 handelt es sich um Signaturen S2 und S4 im Querformat. Es ist wiederum das Bewegungsgesetzt gemäß Spalte a in Fig. 3 vorgesehen, zur Anpassung des Ablagevorgangs der Signaturen an die gegenüber der Rückenlänge in Spalte a verkürzte Rückenlänge ist jedoch die gegenseitige Phasenlage von einerseits dem Antrieb 27 des Anlegers 14 und andererseits dem unter anderem den Stetigförderer 20 antreibenden Antrieb 28 auf die Erfordernisse der verkürzten Rückenlänge und der Breite der Signaturen eingestellt.

Wie in Spalte b von Fig. 3 das Momentanbild bei dem Drehwinkel ϕB des unter anderem den Stetigförderer 20 antreibenden Antriebs 28 erkennen lässt, können bei bestimmten Rückenlängen und Breiten von Signaturen Kollisionen derart auftreten, dass eine bereits abgelegte Signatur S2 im Querformat an deren vorauseilender Fußseite FS2 mit der nacheilenden Kopfseite KS4 einer nachfolgenden Signatur S4 im Querformat kollidiert.

Dieser Gefahr wird bei kurzen Rückenlängen und/oder langen Fuß- und Kopfseiten der Signaturen dadurch begegnet, dass den Vereinzelungs- und Öffnertrommeln 14.1 und 14.2, 14.3 und den entsprechenden Trommeln der stromabwärts folgenden Anleger - hier der Anleger 16 und 18 - mittels der Steuerung 30 vom Format der Signaturen abhängige Bewegungsgesetze aufgezwungen werden.

Im dargestellten Beispiel der Spalte c in Fig. 3 - mit Signaturen S2 und S4 desselben Formates wie im Falle von Spalte b der Fig. 3 sorgt ein entsprechendes Bewegungsgesetzt für einen sich zunächst vergrößernden und sich anschließend wieder auf Null verkleinernden Nachlauf des Falzbruches der nachfolgenden Signatur S4 gegenüber dem Weg, den der Falzbruch der Signatur 4 bei gleichförmiger Ablagegeschwindigkeit gemäß Spalte b in Fig. 3 zurücklegt.

Im dargestellten Beispiel ergibt sich aus den einander gegenüberstellten Bewegungsabläufen innerhalb eines Ablagezykluses für eine Signatur gemäß Spalte b und c in Fig. 3 beim Drehwinkel ϕ A ein Nachlauf ΔsA, beim Drehwinkel ϕB ein gegenüber ΔsA vergrößerter Nachlauf ΔsB. Dieser verkleinert sich beim Erreichen des Drehwinkels ϕC auf ΔsC bis er schließlich bei einem Drehwinkel ϕD wieder auf ΔsD gleich Null abgefallen ist. Der Nachlauf ΔsB ist ersichtlich maßgeblich für eine kollisionsfreie Ablage der Signaturen. Diesen errechnet die Steuerung 30 aus Rückenlänge und Breite der Signaturen und den bekannten, von der konstruktiven Auslegung des Sammelhefters abhängigen Parametern Förderweg des Stetigförderers 20 während eines Maschinentaktes, Förderweg der Anleger pro Maschinentakt und Zeitdauer eines Maschinentaktes. In einem abschließenden Schritt dieser Berechnungen wählt die Steuerung 30 aus einer Anzahl von gespeicherten Bewegungsgesetzten ein geeignetes aus und wendet dieses zum Antrieb des jeweiligen Anlegers an.

Alternativ kann ein geeignetes Bewegungsgesetz durch Parametrisierung einer in der Steuerung gespeicherten Funktion abgeleitet und auf die entsprechenden Antriebe angewandt werden.

Die Formate der Signaturen können der Steuerung durch manuelle Eingabe oder eine entsprechende Sensorik mitgeteilt werden.

Die Fig. 4 stellt den in Spalte c der Fig. 3 anhand von Momentanbildern zu ausgewählten Zeitpunkten angedeuteten Nachlauf in Form eines Diagrammes dar, welches mit unterbrochener Linie das der Spalte c in Fig. 3 zugrunde gelegte Bewegungsgesetz während eines ganzen Ablagezykluses in einer Darstellung des Weges s der Signatur 4 in Abhängigkeit vom Drehwinkel ϕ des unter anderem den Stetigförderer 20 antreibenden Antriebes 28 wiedergibt und einer mit Voll-Linie dargestellten gleichförmigen Bewegung der Signaturen bei deren Sammeln zu den Broschuren 10 gegenüberstellt. Das mit unterbrochener Linie dargestellte Bewegungsgesetz steht beispielhaft für eine Mehrzahl von Bewegungsgesetzen.

Aus dem Vergleich der beiden Linien ergibt sich bei den bereits genannten Drehwinkeln ϕ A, ϕ B, ϕ C und ϕ D des Antriebs 28 der jeweilige Nachlauf ΔSA, ΔsB, ΔsC und ΔsD, welcher letztere wieder den Wert Null angenommen hat.

In Fig. 5 sind die in Fig. 4 wiedergegebenen Bewegungsgesetze in anderer Darstellungsweise, und zwar in Form der Ablagegeschwindigkeit v als Funktion des Drehwinkels ϕ des Antriebs 28 wiedergegeben.

### BEZUGSZEICHENLISTE

- 2: Signatur im Hochformat
- 4: Signatur im Hochformat
- 6: Signatur im Hochformat
- 8: Signatur im Hochformat
- 10: Broschur
- 12: Anleger
- 14: Anleger
- 14.1: Vereinzelungstrommel
- 14.2: Öffnertrommel
- 14.3: Öffnertrommel
- 16: Anleger
- 18: Anleger
- 20: Stetigförderer
- 20': Mitnehmer
- 21: Pfeil in Transportrichtung des Steigförderers 20
- 22: Heftvorrichtung
- 23: Ausgabestation
- 24: Trimmerzuführung
- 25: Trimmer
- 26: Auslage
- 27: Antrieb
- 28: Antrieb
- 30: Steuerung
- 30.1: Antriebssteuerung
- 30.2: Anlegersteuerung
- 30.3: Anlegersteuerung
- 30.4: Anlegersteuerung
- 30.5: Anlegersteuerung
- 30.6: zentrale Bedienstelle
- FS2: Fußseite der Signatur S2
- K2: Kopfseite der Signatur 2
- K4: Kopfseite der Signatur 4
- KS4: Kopfseite der Signatur S4

- s: Weg der Signatur 4 während deren Ablage
- S2: Signatur im Querformat
- S4: Signatur im Querformat

- SL: Sammellinie

- v: Ablagegeschwindikeit

- ΔsA: Nachlauf der Signatur S4
- ΔsB: Nachlauf der Signatur S4
- ΔsC: Nachlauf der Signatur S4
- ΔsD: Nachlauf der Signatur S4

- ϕA: Drehwinkel des Antriebes 28
- ϕB: Drehwinkel des Antriebes 28
- ϕC: Drehwinkel des Antriebes 28
- ϕD: Drehwinkel des Antriebes 28

## Patentansprüche

1. Vorrichtung zum Zusammentragen flächiger Werkstücke (2, 4, 6, 8, S2, S4), mit einem eine Transportrichtung (21) definierenden Stetigförderer, einem den Stetigförderer (20) aufreibenden Antrieb (28), Anlegern (12, 14, 16, 18), welche die Werkstücke (2, 4, 6, 8, S2, S4) zur Bildung von Broschuren an den Stetigförderer (20) übergeben und mit einer Steuerung (30) für den Betrieb der Anleger (12, 14, 16, 18) und des Stetigförderers (20),
**dadurch gekennzeichnet,**
**dass** die Steuerung (30) den Antrieben (27) der bezüglich der Transportrichtung stromabwärts von einem ersten der Anleger (12) positionierten Anlegern (14, 16, 18) ein vom Format der Werkstücke (4, 6, 8, S4) abhängiges Bewegungsgesetz aufzwingt, wobei das Bewegungsgesetz die Ablagegeschwindigkeit der Werkstücke (4, 6, 8, S4) auf den Stetigförderer (20) in Abhängigkeit vom Drehwinkel (ϕ_{A}, ϕ_{B}, ϕ_{C}, ϕ_{D}) des Antriebs (28) des Stetigförderers (20) bestimmt.

2. Vorrichtung nach Anspruch 1,
**gekennzeichnet durch**
eine derartige Beschaffenheit des jeweiligen Bewegungsgesetztes, dass aufeinander folgende Werkstücke (2, 4, 6 , 8, S2, S4) einer jeweiligen Broschur (10) zumindest so lange voneinander beabstandet sind, bis eine vorauseilende Kante (FS2) eines an den Stetigförderer (20) übergebenen ersten Werkstückes (S2) eine sodann nacheilende Kante (KS4) eines dem ersten hinzuzufügenden zweiten Werkstückes (S4) passiert hat.

3. Vorrichtung nach Anspruch 1,
**dadurch gekennzeichnet,**
**dass** sie Bestandteil eines Sammelhefters ist.

## Claims

1. Device for collating laminar workpieces (2, 4, 6, 8, S2, S4) comprising:
a continuous conveyor defining a direction of conveyance (21), a driving mechanism (28) driving the continuous conveyor (20), feeders (12, 14, 16, 18) that deliver the workpieces (2, 4, 6, 8, S2, S4) to the continuous conveyor (20) for the assembly of brochures, and a control (30) for operating the feeders (12, 14, 16, 18) and the continuous conveyor (20),
**characterized in**
**that** the control (30) forces the driving mechanisms (27) of the feeders (14, 16, 18) positioned downstream of a first one of the feeders (12) to adopt a law of motion that is dependent on the format of the workpieces (4, 6, 8, S4) and determines the depositing speed of the workpieces (4, 6, 8, S4) on the continuous conveyor (20) depending on the rotation angle (φ_{A}, φ_{B}, φ_{C}, φ_{D}) of the driving mechanism (28) of the continuous conveyor (20).

2. Device according to Claim 1,
**characterized in**
**that** the respective law of motion is defined such that successive workpieces (2, 4, 6, 8, S2, S4) of a respective brochure (10) are spaced apart from each other at least until a leading edge (FS2) of a first workpiece (S2) delivered to the continuous conveyor (20) has passed a trailing edge (KS4) of a second workpiece (S4) to be added to the first.

3. Device according to Claim 1,
**characterized in**
**that** it is a component of a saddle stitcher.

## Revendications

1. Dispositif pour assembler des pièces plates (2, 4, 6, 8, S2, S4), comportant un convoyeur continu (20) définissant une direction de transport (21), un système d'entraînement (28) actionnant le convoyeur continu (20), des margeurs (12, 14, 16, 18), qui transfèrent les pièces (2, 4, 6, 8, S2, S4) sur le convoyeur continu (20) pour former des brochures, et comportant un dispositif de commande (30) pour le fonctionnement des margeurs (12, 14, 16, 18) et du convoyeur continu (20), **caractérisé en ce que** le dispositif de commande (30) impose aux systèmes d'entraînement (27) des margeurs (14, 16, 18), positionnés en aval d'un premier margeur (12) par rapport à la direction de transport, une loi de mouvement qui est fonction du format des pièces (4, 6, 8, S4), la loi de mouvement déterminant la vitesse de dépose des pièces (4, 6, 8, S4) sur le convoyeur continu (20) en fonction de l'angle de rotation (φ_{A}, φ_{B}, φ_{C}, φ_{D}) du système d'entraînement (28) du convoyeur continu (20).

2. Dispositif selon la revendication 1, **caractérisé par** une condition de la loi de mouvement telle que des pièces (2, 4, 6, 8, S2, S4) successives d'une même brochure (10) restent à distance les unes des autres au moins jusqu'à ce qu'un bord antérieur (FS2) d'une première pièce (S2), transférée sur le convoyeur continu (20), ait franchi un bord postérieur (KS4) d'une deuxième pièce (S4) à ajouter à la première.

3. Dispositif selon la revendication 1, **caractérisé en ce qu'**il fait partie intégrante d'une encarteuse-piqueuse.
